# FASCICULE DE BREVET EUROPEEN

(11) **EP 1 652 406 B1**
(45) Date de publication et mention de la délivrance du brevet: **23.06.2021**
(21) Numéro de dépôt: 04767818.0
(22) Date de dépôt: 29.07.2004
(51) Int. Cl.: H04S 3/00, H04S 3/02

(54) **SYSTEME ET PROCEDE DE DETERMINATION D'UNE REPRESENTATION D'UN CHAMP ACOUSTIQUE**
SYSTEM UND VERFAHREN ZUR BESTIMMUNG EINER REPRÄSENTATION EINES AKUSTISCHEN FELDES
SYSTEM AND METHOD FOR DETERMINING A REPRESENTATION OF AN ACOUSTIC FIELD

(30) Priorité: 31.07.2003 FR 0309471
(43) Date de publication de la demande: 03.05.2006
(73) Titulaire: Trinnov Audio, 94800 Villejuif (FR); Bruno, Rémy, 94400 Vitry Sur Seine (FR); Laborie, Arnaud, F-94400 Vitry sur Seine (FR); Montoya, Sébastian, F-75019 Paris (FR)
(72) Inventeur: BRUNO, Rémy, 94400 Vitry sur Seine (FR); LABORIE, Arnaud, 94400 Vitry sur Seine (FR); MONTOYA, Sébastien, 75019 Paris (FR)
(74) Mandataire: Lavoix
(86) Numéro de dépôt international: PCT/FR2004/002044
(87) Numéro de publication internationale: WO 2005/013643

(56) Documents cités:
- WO-A-94/24835
- WO-A1-01/82651
- US-A- 3 158 695
- US-A- 5 594 800
- US-A- 6 072 878
- ARNAUD LABORIE, REMY BRUNO, SEBASTIEN MONTOYA: "A New Comprehensive Approach of Surround Sound Recording" 114TH CONVENTION OF THE AUDIO ENGINEERING SOCIETY, CONVENTION PAPER 5717, 22 mars 2003 (2003-03-22), - 25 mars 2003 (2003-03-25) pages 1-19, XP002280618 AMSTERDAM, THE NETHERLANDS

## Description

La présente invention concerne un procédé, un dispositif et un système de détermination d'une représentation d'un champ acoustique sous la forme d'une pluralité de signaux acoustiques ou audiophoniques, associés chacun à une direction générale de restitution prédéterminée définie par rapport à un point donné de l'espace.

La détermination d'une telle représentation est fondée sur l'utilisation de moyens d'acquisition d'ondes acoustiques comportant une pluralité de capteurs élémentaires disposés dans l'espace et délivrant chacun un signal de mesure.

Ces signaux de mesure sont traités par l'application de combinaisons de filtrage, représentatives notamment de caractéristiques structurelles des moyens d'acquisition et des directions générales de restitution prédéterminées, de manière à obtenir ladite pluralité de signaux acoustiques.

Une telle pluralité de signaux est couramment désignée par l'expression "signal multicanal" et correspond à une pluralité de signaux, appelés "canaux", transmis en parallèle ou multiplexés les uns avec les autres. Chacun des signaux est destiné à un élément ou un groupe d'éléments de restitution formant une source idéale disposée selon une direction générale prédéfinie par rapport à un point donné de l'espace.

Par exemple, un standard multicanal classique connu sous le nom de "5.1 ITU-R BF 775-1", comporte cinq canaux destinés à des éléments de restitution disposés dans cinq directions générales prédéterminées définies par les angles 0°, +30°, -30°, +110° et -110° par rapport au centre d'écoute.

Une telle disposition correspond donc à la disposition: d'un haut-parleur ou un groupe de haut-parleurs devant au centre, un de chaque côté devant à gauche et à droite et un de chaque côté derrière à gauche et à droite.

L'application des signaux acoustiques à des éléments de restitution disposés selon les directions générales prédéterminées appropriées permet en théorie la restitution d'un champ acoustique.

L'acquisition et le traitement constituent des éléments clés de la qualité de cette restitution.

Certains moyens d'acquisition existants sont formés d'un ensemble de capteurs élémentaires directionnels où chaque capteur délivre directement un canal correspondant à l'une des directions générales prédéterminées de restitution. Dans ce cas, chaque capteur est sensiblement orienté selon la direction correspondant à son canal associé.

La qualité de la représentation obtenue avec de tels moyens d'acquisition est limitée par la directivité intrinsèque des capteurs, car aucun traitement n'est effectué, de sorte que la représentation n'est pas une représentation de haute qualité.

D'autres techniques, telles que les techniques regroupées sous le terme "ambisonic" sont fondées sur une modélisation des moyens d'acquisition sous la forme d'un ensemble ponctuel de capteurs élémentaires et directionnels, de manière à ne considérer que les directions de provenance des sons par rapport au centre des moyens d'acquisition.

Cependant, l'impossibilité de positionner l'ensemble des capteurs élémentaires en un même point, l'absence de capteurs élémentaires de caractéristiques de directivité élevées ainsi que la simplicité des traitements effectués, tels que des matrices de gains, restreignent ces technologies à une représentation dont la qualité est limitée au niveau de précision couramment appelé "ordre 1" sur la base des harmoniques sphériques.

Enfin, le système décrit dans l'article intitulé "Circular microphone array for discrète multichannel audio recording", présenté le 22 mars 2003 à la 114ème convention de l'AES, utilise un réseau régulier circulaire de 288 microphones cardioïdes. Un traitement complexe en plusieurs étapes de l'ensemble des signaux délivrés par ce réseau de capteurs permet d'obtenir une représentation du champ acoustique de haute qualité.

Il apparaît donc que les moyens d'acquisition et de traitement existants requièrent une grande quantité de capteurs élémentaires répartis de manière régulière ainsi que des traitements complexes pour aboutir à une représentation de haute qualité du champ acoustique dans un format multicanal.

Ceci réduit notablement la portabilité de ces systèmes et accroît le coût de mise en œuvre ainsi que les temps de calcul.

Le document XP002280618 (Laborie, Bruno, Montoya: < < A new comprehensive approach of surround sound recording > >, 119th convention of the audio engineering society, convention paper 5717, 22 Mars 2003) décrit de traiter des signaux de mesure pour obtenir une représentation
du champ sonore en fonctions de Fourier-Bessel. Ce document explique en outre que le champ
encodé a été écouté en utilisant des haut-parleurs.

Le but de l'invention est de résoudre les problèmes précédents en fournissant un système et un procédé de détermination d'une représentation de haute qualité d'un champ acoustique dans un format multicanal de portabilité et de rapidité accrues et d'un coût réduit.

A cet effet, l'invention a pour objet un système de détermination d'une représentation d'un champ acoustique selon la revendication 1.

D'autres caractéristiques du système sont énoncées dans les revendications 2 à 7.

L'invention a également pour objet un procédé de détermination d'une représentation d'un champ acoustique selon la revendication 8.

D'autres caractéristiques du procédé de l'invention sont énoncées dans les revendications 9 et 10.

L'invention sera mieux comprise à la lecture de la description qui va suivre, donnée uniquement à titre d'exemple et faite en se référant aux dessins annexés, sur lesquels :
- la Fig.1 est une représentation d'un repère sphérique;
- la Fig.2 est un schéma bloc d'un système de restitution selon l'invention ;
- la Fig.3 est un organigramme du procédé de l'invention ; et
- la Fig.4 est une représentation détaillée du traitement réalisé par l'invention.

Sur la figure 1, on a représenté un repère sphérique classique, de manière à préciser le système de coordonnées auquel il est fait référence dans le texte.

Ce repère est un repère orthonormal, d'origine O et comportant trois axes (OX), (*OY*) et (OZ). Dans ce repère, une position notée *̅x̅*̅ est décrite au moyen de ses coordonnées sphériques (*r,θ,φ*)*,* où *r* désigne la distance par rapport à l'origine *O*, *θ* l'orientation dans le plan vertical et *φ* l'orientation dans le plan horizontal.

Dans un tel repère, un champ acoustique est connu si l'on définit en tout point à chaque instant *t* la pression acoustique notée *p*(*r,θ,φ,t*)*,* dont la transformée de Fourier est notée *P(r,θ,φ,f*) où *f* désigne la fréquence.

Le procédé de l'invention se base sur l'utilisation de fonctions spatio-temporelles permettant de décrire un champ acoustique quelconque dans le temps et dans les trois dimensions de l'espace.

Dans les modes de réalisation décrits, ces fonctions sont des fonctions dites de Fourier-Bessel sphériques de première espèce, appelées par la suite fonctions de Fourier-Bessel.

Dans une zone vide de sources et vide d'obstacles, les fonctions de Fourier-Bessel correspondent aux solutions de l'équation des ondes et constituent une base qui engendre tous les champs acoustiques produits par des sources situées à l'extérieur de cette zone.

Tout champ acoustique tridimensionnel peut donc s'exprimer par une combinaison linéaire des fonctions de Fourier-Bessel, selon l'expression de la transformée de Fourier-Bessel inverse qui s'exprime : $P \left(r, θ, ϕ, f\right) = 4 π {\sum }_{l = 0}^{∞} {\sum }_{m = - l}^{l} {P}_{l , m} \left(f\right) {j}^{l} {j}_{l} \left(kr\right) {y}_{l}^{m} \left(θ, ϕ\right)$

Dans cette équation, les termes *P_{l,m}*(*f*) sont définis comme les coefficients de Fourier-Bessel du champ *p*(*r,θ,φ,t*)*,* $k = \frac{2 πf}{c} ,$ c est la célérité du son dans l'air (340 ms⁻¹), *jₗ*(*kr*) est la fonction de Bessel sphérique de première espèce d'ordre *l* définie par ${j}_{l} \left(x\right) = \sqrt{\frac{π}{2 x}} {J}_{l + 1 / 2} \left(x\right)$ où *J*ᵥ(*x*) est la fonction de Bessel de première espèce d'ordre *v,* et ${y}_{l}^{m} \left(θ, ϕ\right)$ est l'harmonique sphérique réelle d'ordre *l* et de terme *m,* avec *m* allant de *-l* à /, définie par : ${y}_{l}^{m} \left(θ, ϕ\right) = {P}_{l}^{\left|m\right|} \left(cosθ\right) {trg}_{m} \left(ϕ\right)$ avec : ${trg}_{m} \left(ϕ\right) = { \begin{matrix}\frac{1}{\sqrt{π}} cos \left(mϕ\right) & pour m > 0 \\ \frac{1}{\sqrt{2 π}} & pour m = 0 \\ \frac{1}{\sqrt{π}} sin \left(mϕ\right) & pour m < 0\end{matrix}$

Dans cette équation, les ${P}_{l}^{m} \left(x\right)$ sont les fonctions de Legendre associées définies par : ${P}_{l}^{m} \left(x\right) = \sqrt{\frac{2 l + 1}{2}} \sqrt{\frac{\left(l-m\right) !}{\left(l+m\right) !}} {\left(1-{x}^{2}\right)}^{m / 2} \frac{{d}^{m}}{d {x}^{m}} {P}_{l} \left(x\right)$ avec *Pₗ*(*x*) les polynômes de Legendre, définis par :

Les coefficients de Fourier-Bessel s'expriment aussi dans le domaine temporel par les coefficients *p_{l,m}*(*t*) correspondant à la transformée de Fourier temporelle inverse des coefficients *P_{l,m}*(*f*)*.*

Dans d'autres modes de réalisation, le champ acoustique est décomposé sur une base de fonctions, où chacune des fonctions s'exprime par une combinaison linéaire éventuellement infinie de fonctions de Fourier-Bessel.

Sur la figure 2, on a représenté schématiquement un système selon l'invention.

Ce système comporte des moyens d'acquisition 1 formés de Q capteurs élémentaire 2₁ à 2*_{Q}* délivrant des signaux de mesure *c*₁(*t*) à *c_{Q}*(*t*)*,* notés également c₁ à c_{Q}, qui sont introduits dans un dispositif 6 de détermination d'une représentation d'un champ acoustique.

Le dispositif 6 comporte des moyens 8 de traitement adaptés pour appliquer aux signaux de mesure c₁ à c_{Q} des combinaisons de filtrage représentatives de caractéristiques structurelles des moyens d'acquisition 1, pour délivrer en sortie une pluralité de signaux acoustiques associés chacun à une direction générale prédéterminée de restitution définie par rapport à un point donné de l'espace.

Les signaux acoustiques *sc*₁(*t*) à *sc_{N}*(*t*)*,* notés également sc₁ à sc_{N}, délivrés par le dispositif 6, sont ensuite transmis à des moyens de restitution 10 comportant N d'éléments de restitution 12₁ à 12_{N} disposés selon des directions prédéterminées par rapport à un point donné 14 de l'espace, correspondant au centre des moyens de restitution 10.

La commande de ces éléments de restitution 12₁ à 12_{N} par les signaux acoustiques sc₁ à sc_{N}, permet la restitution du champ acoustique capté par les moyens d'acquisition 1.

De manière préférentielle, les moyens de traitement 8 du dispositif 6, sont configurés préalablement et sont associés de manière spécifique à un ensemble de capteurs élémentaires 2₁ à 2_{Q} formant les moyens d'acquisition 1 et à un ensemble d'éléments de restitution formant les moyens de restitution 10.

Avantageusement, les moyens de traitement 8 comportent cependant une pluralité de combinaisons de filtrage correspondant à différents moyens d'acquisition et/ou à différents formats de sortie et sélectionnables par un utilisateur, par exemple directement au moyen d'un interrupteur ou au travers d'une interface de commande.

Le dispositif 6 peut prendre la forme d'un équipement électronique dédié à la mise en œuvre de l'invention ou encore d'un logiciel informatique comprenant des instructions de code de programme destinées à être exécutées par un équipement comprenant un processeur de traitement et des moyens d'interface avec des moyens d'acquisition et des moyens de restitution.

Par exemple, le dispositif 6 est formé d'un ordinateur associé à des cartes d'interface adaptées.

Les capteurs élémentaires 2₁ à 2*_{Q}* sont disposés en des points connus de l'espace autour d'un point 4 prédéterminé, désigné comme le centre des moyens d'acquisition 1.

Ainsi, la position (*r_{q},θ_{q},φ_{q}*) de chaque capteur élémentaire 2*_{q}* s'exprime dans l'espace dans un repère sphérique tel que celui décrit en référence à la figure 1, centré sur le centre 4 des moyens d'acquisition 1.

Selon l'invention, les capteurs élémentaires 2₁ à 2*_{Q}* sont distribués dans l'espace de manière sensiblement non régulière.

Pour qu'une configuration donnée, ou un réseau, soit considérée comme non régulière dans l'espace, il faut que pour tous les repères tridimensionnels usuels, soit cartésien, soit cylindrique ou encore sphérique, pour au moins une des coordonnées du repère, les valeurs des coordonnées des positions de tous les capteurs élémentaires ne soient ni constantes ni distribuées à pas constant, c'est-à-dire soient distribués sur des valeurs distinctes et à pas non constant.

Soit encore, une configuration est non régulière si pour tous les repères usuels, pour au moins une des trois coordonnées du repère, les valeurs des coordonnées des positions de tous les capteurs sont distribuées dans un intervalle ou domaine d'espace non nul et avec un écart variable des coordonnées prises successivement.

Ainsi, des configurations dans lesquelles les capteurs sont disposés à intervalles réguliers le long d'une ligne ou d'un cercle, aux intersections d'une grille plane fictive ou encore aux intersections d'un maillage cubique fictif, sont des configurations régulières.

L'appréciation d'une telle distribution non régulière doit évidemment prendre en compte une tolérance résultant des contraintes de réalisation physique et des contraintes liées au dimensionnement des capteurs élémentaires utilisés.

De ce fait, les coordonnées des capteurs doivent être distribuées dans un intervalle supérieur à un intervalle de tolérance et présenter des écarts variant au-delà de cet intervalle de tolérance

De manière générale, la position d'un capteur correspond à la position du centre de sa partie sensible et un intervalle de tolérance selon chaque direction de l'espace est défini autour de cette position.

Avantageusement, l'intervalle de tolérance pour un ensemble de capteurs élémentaires formant les moyens d'acquisition, correspond à une distance équivalente à un quart de la distance entre les deux capteurs élémentaires les plus proches. Par exemple, une telle distance est de l'ordre de 2cm, de sorte que l'intervalle de tolérance correspond approximativement à 0,5cm.

Par opposition, on considère qu'une configuration est régulière si, dans l'un des repères usuels, pour les trois coordonnées du repère, les valeurs de coordonnées des positions de tous les capteurs sont constantes ou distribuées à pas constant.

Soit encore, une configuration est régulière si, dans l'un des repères usuels, pour toutes les coordonnées du repère, les valeurs de coordonnées des positions de tous les capteurs sont distribuées dans un intervalle sensiblement nul ou avec un écart successif sensiblement constant.

Par ailleurs, des capteurs d'un encombrement physique sensiblement non nul accolés les uns aux autres, forment une distribution ponctuelle ou quasiment ponctuelle considérée comme une configuration régulière.

Le procédé suivant permet de déterminer si une configuration donnée de capteurs élémentaires est régulière ou non régulière.

On considère la configuration précitée en référence à un premier des trois repères usuels, tel que le repère cartésien tridimensionnel.

On vérifie ensuite les valeurs des positions de tous les capteurs selon une première coordonnée du repère, telle que l'abscisse. Si ces valeurs ne sont ni constantes, ni distribuées à intervalles réguliers, en considérant un intervalle de tolérance, alors la configuration est non régulière dans ce repère et l'on recommence avec un autre repère.

Si les valeurs de ces premières coordonnées sont soit constantes, soit distribuées à intervalles réguliers, on vérifie les valeurs des positions des capteurs selon une seconde coordonnée du repère, telle que l'ordonnée.

Si les valeurs de ces secondes coordonnées ne sont ni constantes, ni distribuées à intervalles réguliers, la configuration est non régulière dans ce repère et l'on recommence avec un autre repère.

Inversement, si les valeurs de ces coordonnées sont soit constantes, soit distribuées à intervalles réguliers, on vérifie les valeurs des positions des capteurs selon la troisième et dernière coordonnée du repère, telle que celle selon un axe vertical dite coordonnée zénithale.

Si les valeurs de ces troisièmes coordonnées ne sont ni constantes, ni distribuées à intervalles réguliers, la configuration est non régulière dans ce repère et l'on recommence avec un autre repère.

Dans le cas inverse, dans ce repère, pour toutes les coordonnées, les valeurs des coordonnées des positions de tous les capteurs sont soit constantes, soit distribuées à intervalles réguliers. De ce fait, la configuration est régulière dans ce repère.

A l'issue des tests dans les trois repères usuels, si la configuration est régulière dans un des trois repères, elle est dite régulière. Inversement, si la configuration est non régulière dans les trois repères, elle est dite non régulière.

Une telle distribution sensiblement non régulière permet d'éviter la redondance des informations prélevées par les capteurs élémentaires dans le champ acoustique, de sorte qu'un nombre réduit de capteurs est nécessaire.

Avantageusement, le nombre maximal Q de capteurs élémentaires est inférieur ou égal à cinq fois le nombre de signaux acoustiques formant la représentation du champ acoustique à l'issue du traitement.

Par ailleurs, la distribution des capteurs élémentaires 2_{q} dans l'espace peut répondre à certaines règles tout en répondant aux critères de non-régularité tels que définis précédemment.

Avantageusement, les moyens d'acquisition 1 reproduisent les caractéristiques géométriques générales des moyens de restitution 10, tels qu'une disposition planaire et une certaine symétrie, tout en respectant les critères de non-régularité.

En référence aux figures 3 et 4, on va maintenant décrire le fonctionnement du système de l'invention.

Préalablement à la mise en œuvre de l'invention, les moyens d'acquisition 1 sont disposés dans l'espace de manière sensiblement non régulière.

Lors d'une première étape 20 d'acquisition, le système de l'invention est exposé à un champ acoustique P et chaque capteur 2*_{q}* des moyens d'acquisition 1 délivre un signal de mesure *c_{q}*(*t*) qui correspond à la mesure faite par ce capteur dans le champ acoustique P.

Les moyens d'acquisition 1 délivrent donc une pluralité de signaux de mesure du champ acoustique *c*₁(*t*) à *c_{Q}*(*t*)*,* qui sont directement liés aux capacités d'acquisition des capteurs élémentaires 2₁ à 2*_{Q}*.

Le procédé comporte ensuite une étape 30 de traitement par l'application de combinaisons de filtrage aux signaux de mesure c₁ à c_{Q} délivrés par les moyens d'acquisition 1.

Ainsi que cela a été indiqué précédemment, ces combinaisons de filtrage sont représentatives des caractéristiques structurelles des moyens d'acquisition 1 et sont adaptées pour délivrer une pluralité de signaux acoustiques sc₁ à sc_{N} associés chacun à une direction générale de restitution prédéterminée et définie par rapport à un point donné de l'espace.

Plus particulièrement, les *N* canaux *sc*₁(*t*) à *sc_{N}*(*t*) sont obtenus à partir des Q signaux de mesure *c*₁(*t*) à *c_{Q}*(*t*) au moyen d'un unique filtrage matriciel faisant intervenir *N* x Q filtres variant en fonction de la fréquence, et notés *T_{n,q}*(*f*)*.* Chaque canal de sortie *scₙ*(*t*) est obtenu en filtrant chacun des signaux de mesure *c*₁(*t*) à *c_{Q}*(*t*) et en appliquant une combinaison linéaire sur les signaux ainsi filtrés.

Chaque filtre *T_{n,q}*(*f*) est donc représentatif de la contribution du signal de mesure *c_{q}*(*t*) dans la constitution du canal *scₙ*(*t*)*.* Les canaux sont obtenus selon la relation : ${SC}_{n} \left(f\right) = {\sum }_{q = 1}^{Q} {T}_{n , q} \left(f\right) {C}_{q} \left(f\right)$

**Dans cette** relation, *SCₙ*(*f*) est la transformée de Fourier de *scₙ*(*t*) et *C_{q}*(*f*) est la transformée de Fourier de *c_{q}*(*t*)*.*

Les filtres *T_{n,q}*(*f*) peuvent être organisés dans une matrice *T* de taille *N x* Q de la manière suivante : $T = \left[\begin{matrix}{T}_{1,1} \left(f\right) & {T}_{1,2} \left(f\right) & ⋯ & {T}_{1 , Q} \left(f\right) \\ {T}_{2,1} \left(f\right) & {T}_{2,2} \left(f\right) & ⋯ & {T}_{2 , Q} \left(f\right) \\ ⋮ & ⋮ & & ⋮ \\ {T}_{N , 1} \left(f\right) & {T}_{N , 2} \left(f\right) & ⋯ & {T}_{N , Q} \left(f\right)\end{matrix}\right]$

Dans le mode de réalisation décrit, la matrice T est obtenue au moyen de la relation matricielle suivante : $T = D E$

Dans cette équation, E est une matrice d'encodage représentative des caractéristiques des moyens d'acquisition 1 et notamment de leur configuration spatiale. La matrice E permet d'obtenir une représentation en coefficients de Fourrier Bessel d'un champ acoustique *P̃* correspondant à une estimation du champ acoustique P dans lequel sont plongés les capteurs élémentaires 2₁ à 2*_{Q}*, à partir des signaux de mesure *c*₁(*t*) à *c_{Q}*(*t*)*.* La matrice E est de taille (*L*+1)² x *Q,* le coefficient *L* correspondant à l'ordre auquel est conduit l'encodage et à la résolution maximale que l'encodage permet d'atteindre. La matrice E est obtenue au moyen de la relation : $E = μ {B}^{T} {\left(μB{B}^{T}+\left(1-μ\right){I}_{N}\right)}^{- 1}$

Dans cette équation, le coefficient *µ* spécifie un compromis entre la fidélité de représentation du champ acoustique *P̃* et la minimisation du bruit de fond apporté par les capteurs élémentaires 2₁ à 2*_{Q}* et peut prendre toutes les valeurs entre 0 et 1. Ainsi, si *µ*=0, le bruit de fond est minimal et si *µ*=1, la qualité spatiale est maximale

Avantageusement, les paramètres *L* et *µ* peuvent varier avec la fréquence.

Dans cette relation, ***B*** est une matrice d'échantillonnage spatial de taille *Q* x (*L*+1)² dont les éléments *B*_{*q*,*l,m*}(*f*) sont organisés de la manière suivante : $\left[\begin{matrix}{B}_{1 , 0,0} \left(f\right) & {B}_{1,1 , - 1} \left(f\right) & {B}_{1 , 1,0} \left(f\right) & {B}_{1 , 1,1} \left(f\right) & ⋯ & {B}_{1 , L , - L} \left(f\right) & ⋯ & {B}_{1 , L , 0} \left(f\right) & ⋯ & {B}_{1 , L , L} \left(f\right) \\ {B}_{2 , 0,0} \left(f\right) & {B}_{2,1 , - 1} \left(f\right) & {B}_{2 , 1,0} \left(f\right) & {B}_{2 , 1,1} \left(f\right) & ⋯ & {B}_{2 , L , - L} \left(f\right) & ⋯ & {B}_{2 , L , 0} \left(f\right) & ⋯ & {B}_{2 , L , L} \left(f\right) \\ ⋮ & ⋮ & ⋮ & ⋮ & & ⋮ & & ⋮ & & ⋮ \\ {B}_{Q , 0,0} \left(f\right) & {B}_{Q , 1 , - 1} \left(f\right) & {B}_{Q , 1,0} \left(f\right) & {B}_{Q , 1,1} \left(f\right) & ⋯ & {B}_{Q , L , - L} \left(f\right) & ⋯ & {B}_{Q , L , 0} \left(f\right) & ⋯ & {B}_{Q , L , L} \left(f\right)\end{matrix}\right]$

Dans le cas où tous les capteurs élémentaires 2₁ à 2_{Q} sont des capteurs de type omnidirectionnel, le terme B s'exprime de la manière suivante : ${B}_{q , l , m} \left(f\right) = 4 {πj}^{l} {j}_{l} \left({kr}_{q}\right) {y}_{l}^{m} \left({θ}_{q}, {ϕ}_{q}\right)$

Dans cette relation, (*r_{q},θ_{q},φ_{q}*) est la position du capteur 2*_{q}* dans le repère sphérique décrit en référence à la figure 1.

Dans d'autres modes de réalisation, chaque capteur 2_{q} est placé à la position (*r_{q}*,*θ_{q}*,*φ_{q}*), présente une directivité composée d'une combinaison de diagrammes omnidirectionnels et bidirectionnels de proportion *d_{q}* et est orienté dans la direction $\left({θ}_{q}^{α}, {ϕ}_{q}^{α}\right) ,$ de sorte que le capteur 2_{q} présente une sensibilité maximale dans la direction $\left({θ}_{q}^{α}, {ϕ}_{q}^{α}\right) .$ Dans ce cas les éléments *B_{q,l,m}*(*f*) sont obtenus de la manière suivante : ${B}_{n , l , m} \left(f\right) = 4 π {j}^{l} \times \left\{\left(1-{d}_{q}\right){j}_{l}\left({kr}_{q}\right){y}_{l}^{m}\left({θ}_{q}, {ϕ}_{q}\right)-{jd}_{q}\times \left({{j}^{∗}}_{l}\left({kr}_{q}\right){y}_{l}^{m}\left({θ}_{q}, {ϕ}_{q}\right){u}_{r}-\frac{{j}_{l} \left({kr}_{q}\right)}{{kr}_{q}}{R}_{l}^{\left|m\right|}\left(cos{θ}_{q}\right){trg}_{m}\left({ϕ}_{q}\right){u}_{θ}+\frac{{mj}_{l} \left({kr}_{q}\right)}{{kr}_{q} sin {θ}_{q}}{y}_{l}^{- m}\left({θ}_{q}, {ϕ}_{q}\right){u}_{ϕ}\right)\right\}$ où : ${{j}^{∗}}_{l} \left({kr}_{q}\right) = \frac{l {j}_{l - 1} \left({kr}_{q}\right) - \left(l+1\right) {j}_{l + 1} \left({kr}_{q}\right)}{2 l + 1}$ ${R}_{l}^{m} \left(cos{θ}_{q}\right) = { \begin{matrix}\sqrt{l \left(l+1\right)} {P}_{l}^{1} \left(cos{θ}_{q}\right) & pour m = 0 \\ \frac{\sqrt{\left(l-m\right) \left(l+m+1\right)}}{2} {P}_{l}^{m + 1} \left(cos{θ}_{q}\right) - \frac{\sqrt{\left(l+m\right) \left(l-m+1\right)}}{2} {P}_{l}^{m - 1} \left(cos{θ}_{q}\right) & pour 1 \leq m \leq l - 1 \\ - \sqrt{\frac{l}{2}} {P}_{l}^{l - 1} \left(cos{θ}_{q}\right) & pour m = l\end{matrix}$ et où : ${u}_{r} = sin {θ}_{q} sin {θ}_{q}^{α} cos \left({ϕ}_{q}-{ϕ}_{q}^{α}\right) + cos {θ}_{q} cos {θ}_{q}^{α}$ ${u}_{θ} = cos {θ}_{q} sin {θ}_{q}^{α} cos \left({ϕ}_{q}-{ϕ}_{q}^{α}\right) - sin {θ}_{q} cos {θ}_{q}^{α}$ ${u}_{ϕ} = sin {θ}_{q}^{α} sin \left({ϕ}_{q}^{α}-{ϕ}_{q}\right)$

Dans le cas ou les moyens d'acquisition 1 ne comportent que des capteurs cardioïdes, le paramètre *d_{q}* prend la valeur ½ pour les Q capteurs.

De manière générale, la matrice notée E est donc représentative de la position des capteurs élémentaires 2₁ à 2_{Q}.

La détermination de E n'impose pas de contrainte sur la position (*r_{q},θ_{q},φ_{q}*) des capteurs et permet notamment de prendre en compte les configurations non régulières. De telles configurations non régulières sont plus efficaces, car elles permettent de prélever plus d'informations sur le champ initial *P*, en s'affranchissant des redondances introduites par les configurations régulières.

Dans l'équation exprimant *T,* la matrice de filtrage *D* est une matrice de décodage représentative des directions générales de restitution prédéterminées sélectionnées. La matrice *D* permet de déterminer les signaux de pilotage permettant la restitution de haute précision du champ acoustique estimé *P̃* et donc du champ acoustique acquis *P*. La matrice *D* est de taille *N* x (*L*+1)² et est obtenue au moyen de la relation matricielle suivante : $D = {\left({M}^{T} W M\right)}^{- 1} {M}^{T} W$

***W*** est une matrice correspondant à une fenêtre spatiale définissant le volume dans lequel la restitution doit être faite. C'est une matrice diagonale de taille (*L*+1)² contenant des coefficients de pondération *Wₗ* et dans laquelle chaque coefficient *Wₗ* se trouve 2*l*+1 fois à la suite sur la diagonale. La matrice *W* a donc la forme suivante : $W = \left[\begin{matrix}{W}_{0} & 0 & ⋯ & ⋯ & ⋯ & ⋯ & ⋯ & 0 \\ 0 & {W}_{1} & ⋱ & & & & & ⋮ \\ ⋮ & ⋱ & {W}_{1} & ⋱ & & & & ⋮ \\ ⋮ & & ⋱ & {W}_{1} & ⋱ & & & ⋮ \\ ⋮ & & & ⋱ & ⋱ & ⋱ & & ⋮ \\ ⋮ & & & & ⋱ & {W}_{L} & ⋱ & ⋮ \\ ⋮ & & & & & ⋱ & ⋱ & 0 \\ 0 & ⋯ & ⋯ & ⋯ & ⋯ & ⋯ & 0 & {W}_{L}\end{matrix}\right]$

Dans le mode de réalisation décrit, les valeurs prises par les coefficients *Wₗ* correspondent aux valeurs d'une fonction telle qu'une fenêtre de Hamming de taille de 2*L*+1 évaluée en *l*, de sorte que le paramètre *Wₗ* est déterminé pour / allant de 0 à *L.*

*M* est une matrice correspondant aux directions générales de restitution prédéterminées, soit au format multicanal de sortie. C'est une matrice de taille (*L*+1)² sur *N,* constituée d'éléments *M*_{*l*,*m,n*}, les indices *l,m* désignant la ligne *l*²+*l*+*m* et *n* désignant la colonne *n.* La matrice *M* a donc la forme suivante : $\left[\begin{matrix}{M}_{0 , 0,1} & {M}_{0 , 0,2} & ⋯ ⋯ & {M}_{0,0 , N} \\ {M}_{1 , - 1,1} & {M}_{1 , - 1,2} & ⋯ ⋯ & {M}_{1 , - 1 , N} \\ {M}_{1 , 0,1} & {M}_{1 , 0,2} & ⋯ ⋯ & {M}_{1,0 , N} \\ {M}_{1 , 1,1} & {M}_{1 , 1,2} & ⋯ ⋯ & {M}_{1,1 , N} \\ ⋮ & ⋮ & & ⋮ \\ {M}_{L , - L , 1} & {M}_{L , - L , 2} & ⋯ ⋯ & {M}_{L , - L , N} \\ ⋮ & ⋮ & & ⋮ \\ {M}_{L , 0,1} & {M}_{L , 0,2} & ⋯ ⋯ & {L}_{L , 0 , N} \\ ⋮ & ⋮ & & ⋮ \\ {M}_{L , L , 1} & {M}_{L , L , 2} & ⋯ ⋯ & {M}_{L , L , N}\end{matrix}\right]$

Dans le mode de réalisation décrit, les éléments *M*_{*l*,*m,n*} s'obtiennent à partir du format multicanal selon la relation : ${M}_{l , m , n} = {y}_{l}^{m} \left({θ}_{n}, {ϕ}_{n}\right)$ où (*θₙ*,*φₙ*) correspond à la direction générale associée au canal *scₙ*(*t*) dans le format multicanal.

L'étape 30 de traitement correspond donc à l'application à l'ensemble des signaux de mesure c₁ à c_{Q}, de combinaisons de filtrages pour engendrer une pluralité de signaux traités constituant une représentation *P̃* du champ acoustique *P*) sensiblement indépendante des caractéristiques structurelles des moyens d'acquisition 1, sous la forme d'un nombre fini de coefficients de Fourier-Bessel.

L'étape 30 correspond également à l'application, auxdits signaux traités, de combinaisons linéaires spécifiques pour engendrer la pluralité correspondante de signaux acoustiques sc₁ à sc_{N}.

Sur la figure 4, on a représenté de manière schématique la mise en œuvre de l'étape 30 de traitement réalisée par les moyens 8 décrits précédemment.

Les filtres *T_{n,q}*(*f*) sont appliqués aux signaux de mesure *c*₁(*t*) à *c_{N}*(*t*) au moyen des méthodes usuelles de filtrage comme par exemple :
- le filtrage dans le domaine fréquentiel comme par exemple, des techniques de convolution par bloc ;
- le filtrage dans le domaine temporel par réponse impulsionnelle ; et
- le filtrage dans le domaine temporel au moyen de filtres récursifs à réponse impulsionnelle infinie.

Les *N* signaux de sortie *sc*₁(*t*) à *sc_{N}*(*t*) obtenus à l'issue du traitement de l'invention sont représentatifs d'un champ acoustique *P* qui est restitué en connectant chaque canal *scₙ*(*t*) à l'élément de restitution correspondant 12*ₙ* émettant des ondes planes de direction (*θₙ*,*φₙ*) selon les spécifications du format multicanal. L'action simultanée des N éléments de restitution 12₁ à 12*_{N}* respectivement pilotés par les canaux *sc*₁(*t*) à *sc_{N}*(*t*) permet de reproduire le champ acoustique .

Grâce au traitement réalisé correspondant à la matrice de filtrage T, la représentation du champ acoustique au format multicanal est proche du champ acoustique P dans lequel sont plongés les capteurs 2_{q}. Il apparaît que la matrice T est obtenue en manipulant des descriptions de champ acoustique décomposées à un ordre élevé et conduit à une représentation de haute qualité du champ acoustique.

Il apparaît donc que la mise en œuvre d'une distribution sensiblement non régulière des capteurs élémentaires, permet de singulariser chacun des capteurs et de prélever davantage d'informations spatiales sur le champ acoustique.

Grâce au traitement de l'invention, toutes ces informations peuvent être restituées au mieux afin d'obtenir une représentation de haute qualité au format multicanal avec un faible nombre de capteurs élémentaires.

Notamment, dans le cas d'une restitution de type dit 5.1 telle que décrite précédemment, le nombre de capteurs élémentaires est par exemple inférieur à 25 et préférentiellement inférieur à 10.

Bien entendu, de nombreux modes de réalisation peuvent être envisagés.

Notamment, d'autres types de capteurs peuvent être utilisés en modifiant les équations en fonction de leur nature. Par exemple, les capteurs élémentaires peuvent tous ou en partie être des capteurs omnidirectionnels et/ou cardioïdes.

## Revendications

1. Système de détermination d'une représentation d'un champ acoustique (P) du type comportant :
- des moyens (1) d'acquisition d'ondes acoustiques comportant une pluralité de capteurs élémentaires (2₁ à 2_{Q}) distribués dans l'espace, et délivrant chacun un signal de mesure (c₁ à c_{Q}); et
un dispositif de détermination d'une représentation du champ acoustique (P), du type comportant :
des moyens (8) de traitement des signaux de mesure (c₁ à c_{Q}) délivrés par les moyens (1) d'acquisition d'ondes acoustiques, par l'application de combinaison de filtrage représentatives de caractéristiques structurelles desdits moyens d'acquisition (1) pour délivrer une pluralité de signaux acoustiques (sc₁ à sc_{N}) associés chacun à une direction générale prédéterminée de restitution définie par rapport à un point donné de l'espace (14), lesdits signaux acoustiques (sc₁ à sc_{N}) formant une représentation dudit champ acoustique (P), lesdits moyens (8) de traitement étant adaptés pour traiter des signaux délivrés par les moyens d'acquisition (1),
le dispositif de détermination étant configuré pour transmettre les signaux acoustiques à des moyens de restitution comportant N éléments de restitution (12₁ à 12_{N}) disposés selon les directions générales prédéterminées par rapport au point donné de l'espace (14), N étant un nombre entier positif,
lesdits capteurs élémentaires (2₁ à 2_{Q}) étant distribués dans l'espace de manière sensiblement non régulière et lesdites combinaisons de filtrage étant représentatives de cette distribution;
le système de détermination étant **caractérisé en ce que** lesdits moyens (8) de traitement sont adaptés pour mettre en œuvre un unique filtrage matriciel recevant en entrée lesdits signaux de mesure (c₁ à c_{Q}) et délivrant en sortie ladite pluralité de signaux acoustiques (sc₁ à sc_{N}),
le filtrage matriciel comprenant une matrice T=DE, avec E une matrice d'encodage représentative des moyens d'acquisition (1) et D une matrice de décodage représentative des directions générales de restitution prédéterminées sélectionnées.

2. Système selon la revendication 1, dans lequel lesdits moyens d'acquisition (1) sont tels que, pour tous les repères usuels, pour au moins une des coordonnées du repère, les valeurs des coordonnées des positions de tous les capteurs élémentaires (2₁ à 2_{Q}) sont distribuées sur des valeurs distinctes et à pas non constant.

3. Système selon la revendication 1 ou 2, dans lequel lesdits moyens d'acquisition (1) comportent au moins un capteur élémentaire omnidirectionnel.

4. Système selon l'une quelconque des revendications 1 à 3, dans lequel lesdits moyens d'acquisition (1) comportent au moins un capteur élémentaire dont la directivité est une combinaison de diagrammes omnidirectionnels et bidirectionnels.

5. Système selon l'une quelconque des revendications 1 à 4, dans lequel lesdits moyens d'acquisition (1) comportent un nombre de capteurs élémentaires (2₁ à 2_{Q}) compris entre une et cinq fois le nombre de directions générales de restitution prédéterminées.

6. Système selon la revendication 6, dans lequel lesdits moyens (8) de traitement forment des combinaisons linéaires pondérées desdits signaux de mesure (c₁ à c_{Q}) afin de former lesdits signaux acoustiques de sortie (sc₁ à sc_{N}).

7. Système selon l'une quelconque des revendications 1 à 6, dans lequel lesdits moyens (8) de traitement permettent l'application de combinaisons de filtrage variant avec la fréquence desdits signaux de mesure (c₁ à c_{Q}) traités.

8. Procédé de détermination d'une représentation d'un champ acoustique (P), comprenant :
- une étape (20) d'acquisition en une pluralité de points distribués dans l'espace de façon sensiblement non régulière dudit champ acoustique (P) par des moyens d'acquisition (1) d'ondes acoustiques, afin de délivrer une pluralité de signaux de mesure (c₁ à c_{Q}) représentatifs en chaque point, en amplitude et en phase, dudit champ acoustique (P) ;
- une étape (30) de traitement par l'application, auxdits signaux de mesure (c₁ à c_{Q}), de combinaisons de filtrage représentatives de caractéristiques structurelles desdits moyens d'acquisition (1) pour délivrer une pluralité de signaux acoustiques (sc₁ à sc_{N}) associés chacun à une direction générale de restitution prédéterminée définie par rapport à un point donné de l'espace (14), l'ensemble desdits signaux acoustiques (sc₁ à sc_{N}) formant une représentation dudit champ acoustique (P),
le procédé comprenant la transmission des signaux acoustiques à des moyens de restitution comportant N éléments de restitution (12₁ à 12_{N}) disposés selon les directions générales prédéterminées par rapport au point donné de l'espace (14), N étant un nombre entier positif; le procédé étant **caractérisé en ce qu'**il comprend une étape de réalisation d'un unique filtrage matriciel recevant en entrée lesdits signaux de mesure (c₁ à c_{Q}) et délivrant en sortie ladite pluralité de signaux acoustiques (sc₁ à sc_{N}),
le filtrage matriciel comprenant une matrice T=DE, avec E une matrice d'encodage représentative des moyens d'acquisition (1) et D une matrice de décodage représentative des directions générales de restitution prédéterminées sélectionnées.

9. Procédé selon la revendication 8, dans lequel ladite étape (30) de traitement correspond à :
- l'application auxdits signaux de mesure (c₁ à c_{Q}), de combinaisons de filtrages pour engendrer une pluralité de signaux traités constituant une représentation dudit champ acoustique (P) sensiblement indépendante des caractéristiques structurelles des moyens d'acquisition (1), sous la forme d'un nombre fini de coefficients de Fourier-Bessel ; et
- l'application auxdits signaux traités de combinaisons linéaires spécifiques pour engendrer ladite pluralité correspondante de signaux acoustiques (sc₁ à sc_{N}).

10. Procédé selon la revendication 8 ou 9, dans lequel ladite étape (30) de traitement correspond à l'application de combinaisons de filtrage selon une technique sélectionnée parmi le groupe formé:
- de techniques de filtrage dans le domaine fréquentiel ;
- de techniques de filtrage dans le domaine temporel par réponse impulsionnelle ; et
- de techniques de filtrage dans le domaine temporel, aux moyens de filtres récursifs à réponse impulsionnelle infinie.

## Patentansprüche

1. System zum Ermitteln einer Darstellung eines akustischen Feldes (P) des Typs, aufweisend:
- Mittel (1) zum Erfassen von akustischen Wellen, welche eine Mehrzahl von elementaren Sensoren (2₁ bis 2_{Q}) aufweisen, welche im Raum verteilt sind, und welche jeweils ein Messsignal (c₁ bis c_{Q}) liefern, und
- eine Vorrichtung zum Ermitteln einer Darstellung des akustischen Feldes (P) des Typs, aufweisend:
Mittel (8) zum Verarbeiten der Messsignale (c₁ bis c_{Q}), welche mittels der Mittel (1) zum Erfassen von akustischen Wellen geliefert werden, mittels des Anwendens von Filterkombinationen, welche repräsentativ sind für strukturelle Eigenschaften der besagten Mittel zum Erfassen (1), um eine Mehrzahl von akustischen Signalen (sc₁ bis sc_{N}) zu liefern, welche jeweils mit einer vorbestimmten allgemeinen Wiederherstellungsrichtung assoziiert sind, welche bezüglich eines gegebenen Punkts des Raums (14) definiert ist, wobei die besagten akustischen Signale (sc₁ bis sc_{N}) eine Darstellung des besagten akustischen Feldes (P) bilden, wobei die besagten Mittel (8) zum Verarbeiten angepasst sind, um die Signale zu verarbeiten, welche mittels der Mittel zum Erfassen (1) geliefert werden,
wobei die Vorrichtung zum Ermitteln eingerichtet ist, um die akustischen Signal zu Mitteln zur Wiederherstellung zu übertragen, welche N Elemente zur Wiederherstellung (12₁ bis 12_{N}) aufweisen, welche entlang den vorbestimmten allgemeinen Richtungen bezüglich des gegebenen Punkts des Raums (14) angeordnet sind, wobei N eine positive ganze Zahl ist,
wobei die besagten elementaren Sensoren (2₁ bis 2_{Q}) im Raum auf eine im Wesentlichen nicht regelmäßige Weise verteilt sind und die besagten Filterkombinationen repräsentativ für diese Verteilung sind,
wobei das System zum Ermitteln **dadurch gekennzeichnet ist, dass** die besagten Mittel (8) zum Verarbeiten angepasst sind, um eine einzige Matrixfilterung durchzuführen, welche am Eingang die besagten Messsignale (c₁ bis c_{Q}) erhält und am Ausgang die besagte Mehrzahl von akustischen Signalen (sc₁ bis sc_{N}) liefert,
wobei die Matrixfilterung eine Matrix T=DE aufweist, wobei E eine Kodiermatrix ist, welche repräsentativ für die Mittel zum Erfassen (1) ist, und D eine Dekodiermatrix ist, welche repräsentativ für die ausgewählten vorbestimmten allgemeinen Wiederherstellungsrichtungen ist.

2. System gemäß Anspruch 1, wobei die besagten Mittel zum Erfassen (1) derart sind, dass, für alle gewöhnlichen Koordinatensysteme, für zumindest eine der Koordinaten des Koordinatensystems, die Werte der Koordinaten der Positionen aller elementaren Sensoren (2₁ bis 2_{Q}) auf unterschiedliche Werte und mit nicht konstantem Schritt verteilt sind.

3. System gemäß Anspruch 1 oder 2, wobei die besagten Mittel zum Erfassen (1) zumindest einen omnidirektionalen elementaren Sensor aufweisen.

4. System gemäß irgendeinem der Ansprüche 1 bis 3, wobei die besagten Mittel zum Erfassen (1) zumindest einen elementaren Sensor aufweisen, dessen Richtcharakteristik eine Kombination von omnidirektionalen und bidirektionalen Diagrammen ist.

5. System gemäß irgendeinem der Ansprüche 1 bis 4, wobei die besagten Mittel zum Erfassen (1) eine Anzahl von elementaren Sensoren (2₁ bis 2_{Q}) aufweisen, welche zwischen ein- und fünfmal der Anzahl an vorbestimmten allgemeinen Wiederherstellungsrichtungen liegt.

6. System gemäß Anspruch 5, wobei die besagten Mittel (8) zum Verarbeiten gewichtete Linearkombinationen der besagten Messsignale (c₁ bis c_{Q}) bilden, um die besagten akustischen Ausgangssignale (sc₁ bis sc_{N}) zu bilden.

7. System gemäß irgendeinem der Ansprüche 1 bis 6, wobei die besagten Mittel (8) zum Verarbeiten das Anwenden von Filterkombinationen erlauben, welche mit der Frequenz der besagten verarbeiteten Messsignale (c₁ bis c_{Q}) variieren.

8. Verfahren zum Ermitteln einer Darstellung eines akustischen Feldes (P), welches aufweist:
- einen Schritt (20) des Erfassens an einer Mehrzahl von Punkten, welche im Raum auf eine im Wesentlichen nicht regelmäßige Weise verteilt sind, des besagten akustischen Feldes (P) mittels Mitteln zum Erfassen (1) von akustischen Wellen, um eine Mehrzahl von Messsignalen (c₁ bis c_{Q}) zu liefern, welche in jedem Punkt in Amplitude und in Phase repräsentativ für das besagte akustische Feld (P) sind,
- einen Schritt (30) des Verarbeitens mittels des Anwendens auf die besagten Messsignale (c₁ bis c_{Q}) von Filterkombinationen, welche repräsentativ für strukturelle Eigenschaften der besagten Mittel zum Erfassen (1) sind, um eine Mehrzahl von akustischen Signalen (sc₁ bis sc_{N}) zu liefern, welche jeweils mit einer vorbestimmten allgemeinen Wiederherstellungsrichtung assoziiert sind, welche bezüglich eines gegebenen Punkts des Raums (14) definiert ist, wobei die Gruppe der besagten akustischen Signale (sc₁ bis sc_{N}) eine Darstellung des besagten akustischen Feldes (P) bildet,
wobei das Verfahren aufweist das Übertragen der akustischen Signale zu Mitteln zur Wiederherstellung, welche N Elemente zur Wiederherstellung (12₁ bis 12_{N}) aufweisen, welche entlang den vorbestimmten allgemeinen Richtungen bezüglich des gegebenen Punkts des Raums (14) angeordnet sind, wobei N eine positive ganze Zahl ist,
wobei das Verfahren **dadurch gekennzeichnet ist, dass** es einen Schritt des Durchführens einer einzigen Matrixfilterung aufweist, welche am Eingang die besagten Messsignale (c₁ bis c_{Q}) erhält und am Ausgang die besagte Mehrzahl von akustischen Signalen (sc₁ bis sc_{N}) liefert,
wobei die Matrixfilterung eine Matrix T=DE aufweist, wobei E eine Kodiermatrix ist, welche repräsentativ für die Mittel zum Erfassen (1) ist, und D eine Dekodiermatrix ist, welche repräsentativ für die ausgewählten vorbestimmten allgemeinen Wiederherstellungsrichtungen ist.

9. Verfahren gemäß Anspruch 8, wobei der besagte Schritt (30) des Verarbeitens korrespondiert zu:
- dem Anwenden auf die besagten Messsignale (c₁ bis c_{Q}) von Filterkombinationen, um eine Mehrzahl von verarbeiteten Signalen zu erzeugen, welche eine Darstellung des besagten akustischen Feldes (P) bilden, welche im Wesentlichen unabhängig von den strukturellen Eigenschaften der Mittel zum Erfassen (1) ist, in Form einer endlichen Anzahl von Fourier-Bessel-Koeffizienten, und
- dem Anwenden auf die besagten verarbeiteten Signale von spezifischen Linearkombinationen, um die besagte korrespondierende Mehrzahl von akustischen Signalen (sc₁ bis sc_{N}) zu erzeugen.

10. Verfahren gemäß Anspruch 8 oder 9, wobei der besagte Schritt (30) des Verarbeitens korrespondiert zum Anwenden von Filterkombinationen gemäß einer Technik, welche aus der Gruppe ausgewählt ist, welche gebildet ist:
- aus Filtertechniken im Frequenzbereich,
- aus Filtertechniken im Zeitbereich mittels Impulsantwort und
- aus Filtertechniken im Zeitbereich mittels rekursiver Filter mit unendlicher Impulsantwort.

## Claims

1. System for determining a representation of an acoustic field (P) of the type comprising:
- acoustic wave acquisition means (1) comprising a plurality of elementary sensors (2₁ to 2_{Q}) which are distributed in space and which each deliver a measurement signal (c₁ to c_{Q}); and
a device for determining a representation of an acoustic field (P) of the type comprising:
means (8) for processing the measurement signals (c₁ to c_{Q}) delivered by the acoustic wave acquisition means (1), by applying filtering combinations representative of structural characteristics of the said acquisition means (1) in order to deliver a plurality of acoustic signals (sc₁ to sc_{N}) each associated with a predetermined general direction of restitution defined with respect to a given point in space (14), said acoustic signals (sc₁ to sc_{N}) forming a representation of said acoustic field (P), said processing means (8) being adapted to process signals delivered by the acquisition means (1),
the determining device being configured for transmitting the acoustic signals to restitution means comprising N restitution elements (12₁ to 12_{N}) arranged according to the predetermined general directions with respect to the given point in space (14), N being a positive integer,
said elementary sensors (2₁ to 2_{Q}) being distributed in space in a substantially non-regular manner and said filtering combinations being representative of this distribution;
the determination system being **characterized in that** said processing means (8) are adapted to implement a single matrix filtering receiving as input said measurement signals (c₁ to c_{Q}) and delivering as output said plurality of acoustic signals (sc₁ to sc_{N}),
the matrix filtering comprising a matrix T=DE, with E an encoding matrix representative of the acquisition means (1) and D a decoding matrix representative of the selected predetermined general directions of restitution.

2. System according to claim 1, wherein said acquisition means (1) are such that, for all of the usual coordinate systems, for at least one of the coordinates of the coordinate system, the values of the coordinates of the positions of all of the elementary sensors (2₁ to 2_{Q}) are distributed on distinct values and at a non-constant step.

3. System according to claim 1 or claim 2, wherein said acquisition means (1) comprise at least one omnidirectional elementary sensor.

4. System according to any one of claims 1 to 3, wherein said acquisition means (1) comprise at least one elementary sensor whose directivity is a combination of omnidirectional and bidirectional patterns.

5. System according to any one of claims 1 to 4, wherein said acquisition means (1) comprise a number of elementary sensors (2₁ to 2*_{Q}*) of one to five times the number of predetermined general directions of restitution.

6. System according to claim 5, wherein said processing means (8) form weighted linear combinations of the measurement signals (c₁ to c_{Q}) in order to form the acoustic output signals (sc₁ to sc_{N}).

7. System according to any one of claims 1 to 6, wherein the processing means (8) permit the application of filtering combinations which vary with the frequency of the measurement signals (c₁ to c_{Q}) processed.

8. Method for determining a representation of an acoustic field (P), comprising:
- a step (20) of acquiring, at a plurality of points distributed in space in a substantially non-regular manner, the acoustic field (P) by acoustic wave acquisition means (1) in order to deliver a plurality of measurement signals (c₁ to c_{N}) which are representative at each point, in amplitude and in phase, of the acoustic field (P);
- a step (30) of processing by applying, to the measurement signals (c₁ to c_{Q}), filtering combinations representative of structural characteristics of the acquisition means (1) in order to deliver a plurality of acoustic signals (sc₁ to sc_{N}) which are each associated with a predetermined general direction of restitution defined relative to a given point in space (14), the set of acoustic signals (sc₁ to sc_{N}) forming a representation of the acoustic field (P),
the method comprising transmitting the acoustic signals to restitution means comprising N restitution elements (12₁ to 12_{N}) arranged according to the predetermined general directions with respect to the given point in space (14), N being a positive integer,
le method being **characterized in that** it comprises a step of carrying out a single matrix filtering receiving as input said measurement signals (c₁ to c_{Q}) and delivering as output said plurality of acoustic signals (sc₁ to sc_{N}),
the matrix filtering comprising a matrix T=DE, with E an encoding matrix representative of the acquisition means (1) and D a decoding matrix representative of the selected predetermined general directions of restitution.

9. Method according to claim 8, wherein the processing step (30) corresponds to:
- the application to the measurement signals (c₁ to c_{Q}) of filtering combinations in order to generate a plurality of processed signals constituting a representation of the acoustic field (P) which is substantially independent of the structural characteristics of the acquisition means (1), in the form of a finite number of Fourier-Bessel coefficients; and
- the application to the processed signals of specific linear combinations in order to generate the corresponding plurality of acoustic signals (sc₁ to sc_{N}).

10. Method according to claim 8 or claim 9, wherein said processing step (30) corresponds to the application of filtering combinations in accordance with a technique selected from the group formed:
- by filtering techniques in the frequency domain;
- by filtering techniques in the temporal domain by impulse response; and
- by filtering techniques in the temporal domain by means of infinite impulse response recursive filters.
